# EUROPÄISCHE PATENTSCHRIFT

(11) **EP 2 363 372 B1**
(45) Veröffentlichungstag und Bekanntmachung des Hinweises auf die Patenterteilung: **01.07.2015**
(21) Anmeldenummer: 11001754.8
(22) Anmeldetag: 03.03.2011
(51) Int. Cl.: B67D 1/00

(54) **Verfahren und Vorrichtung zum Bereitstellen von Trinkwasser**
Device and method for producing drinking water
Procédé et dispositif destinés à la préparation d'eau potable

(30) Priorität: 05.03.2010 DE 102010010517
(43) Veröffentlichungstag der Anmeldung: 07.09.2011
(73) Patentinhaber: Kaffee Partner Service GmbH, 49134 Wallenhorst (DE)
(72) Erfinder: Krämer, Torsten, 32120 Hiddenhausen (DE)
(74) Vertreter: Aulich, Martin

(56) Entgegenhaltungen:
- EP-A1- 1 892 214
- DE-A1- 19 933 118
- DE-B3-102006 009 351
- GB-A- 2 398 064

## Beschreibung

Die vorliegende Erfindung betrifft ein Verfahren und eine Vorrichtung zum Bereitstellen mindestens von mit CO₂ angereicherten Trinkwasser und von nicht mit CO₂ angereichertem Trinkwasser, bei dem das unangereicherte Trinkwasser und/oder das angereicherte Trinkwasser mittels eines oder mehrerer geeigneter Ausgabeventile bedarfsweise entnehmbar ist. Des Weiteren betritt die Erfindung eine Vorrichtung, die nach dem genannten Verfahren arbeitet.

Eine Vorrichtung gemäß dem einleitenden Teil des Anspruchs 6 ist aus der EP 1892214 A bekannt.

Solche Vorrichtungen werden in der Regel als Wasserspender bezeichnet. Sie sind in unterschiedlichsten Ausführungsformen bekannt. Vorliegend werden Wasserspender betrachtet, an denen ein Bediener mindestens zwei oder mehr unterschiedliche Trinkwasserarten abzapfen kann. Gegebenenfalls können an derartigen Wasserspendern auch noch andere Getränkearten bezogen werden, wie etwa sogenannte Softgetränke.

Wasserspender weisen entweder ein lokales Trinkwasserreservoir auf und/oder werden mittels eines geeigneten Anschlusses an eine etwa in einem Gebäude vorhandene Trinkwasserleitung angeschlossen. Unabhängig von der Art der verwendeten Trinkwasserquelle ist das Wasser in derartigen Wasserspendern anfällig für Keimbildung. Diese wird häufig hervorgerufen durch längere Stagnationszeiten des jeweiligen Trinkwassers in dem Leitungssystem des Wasserspenders.

Solche Stagnationszeiten werden insbesondere dadurch begünstigt, dass bei den oben genannten Wasserspendern mehrere Trinkwasserarten abzapfbar sind. Denn in der Regel werden die unterschiedlichen Trinkwasserarten unterschiedlich häufig nachgefragt. Eine weniger nachgefragte Trinkwasserart verbleibt daher gegebenenfalls für besonders lange Zeiträume in den entsprechenden Leitungssystemabschnitten des Wasserspenders, was die Keimbildung naturgemäß fördert.

Ausgehend hiervon ist es Aufgabe der vorliegenden Erfindung, ein Verfahren anzugeben, mit dem bei den eingangs genannten Vorrichtungen zum Bereitstellen von Trinkwasser besonders lange Stagnationszeiten auf möglichst einfache Weise sowie möglichst zuverlässig verhindert oder zumindest reduziert werden können. Des Weiteren ist es Aufgabe der vorliegenden Erfindung, eine Vorrichtung anzugeben, die gemäß diesem Verfahren arbeitet.

Diese Aufgabe wird gelöst durch ein Verfahren mit Merkmalen des Anspruches 1 sowie eine Vorrichtung mit den Merkmalen des Anspruches 6.

Danach wird erfindungsgemäß nicht mit CO₂ angereichertes Trinkwasser - im folgenden als "unangereichertes" Trinkwasser bezeichnet - mittels eines Leitungssystems der Vorrichtung ausgehend von einer Wasserquelle entlang einer CO₂-Anreichungseinrichtung, in der das unangereicherte Trinkwasser mit CO₂ angereichert wird, bis zu einem Ausgabeventil für das angereicherte Trinkwasser geführt, insbesondere gepumpt, über das das angereicherte Trinkwasser schließlich entnehmbar ist. Stromauf der CO₂-Anreicherungseinrichtung ist dabei in dem Leitungssystem ein (in der Regel weiteres) Ausgabeventil angeordnet, über das das unangereicherte Trinkwasser der Vorrichtung entnehmbar ist.

Mit anderen Worten werden das Ausgabeventil für das unangereicherte Trinkwasser, die CO₂-Anreicherungseinrichtung sowie das Ausgabeventil für das angereicherte Trinkwasser im Sinne einer Reihenschaltung angeordnet und flüssigkeitsleitend miteinander verbunden. Bezogen auf die Strömungsrichtung des von der Trinkwasserquelle ausgehenden Trinkwassers werden demnach das Ausgabeventil für das unangereicherte Trinkwasser, die CO₂-Anreicherungseinrichtung sowie das Ausgabeventil für das angereicherte Trinkwasser in dieser Folge nacheinander angeordnet. Die Verbindung der Einrichtungen bzw. Organe wird in der Regel dabei mittels geeigneter, wasserführender Bauteile geschaffen, wie etwa Rohrleitungen, Schläuchen oder anderer Flüssigkeitsleitungen bzw. Flüssigkeitskanäle aufweisender Bauteile, wie etwa Ventile oder dergleichen. Entscheidend ist bezogen auf die Strömungsrichtung des Trinkwassers die Anordnung des Ausgabeventils für das unangereicherte Trinkwasser, der CO₂-Anreicherungseinrichtung sowie des Ausgabeventils für das angereicherte Trinkwasser innerhalb des Leitungssystems in einer Reihe mittelbar - nämlich gegebenenfalls unter Zwischenschaltung weiterer Bauteile - oder unmittelbar nacheinander.

Demnach strömt das Trinkwasser ausgehend von der Trinkwasserquelle zunächst zu dem Ausgabeventil, über das ein Benutzer unangereichertes Trinkwasser bei Bedarf abzapfen kann. Stromab dieses Ausgabeventils wird das unangereicherte Trinkwasser dann umgewandelt in angereichertes Trinkwasser und schließlich dem entsprechenden Ausgabeventil für angereichertes Trinkwasser zugeführt.

Bei Entnahme von mit CO₂ angereichertem Trinkwasser werden sämtliche Leitungen, die das nachströmende Trinkwasser ausgehend von der Trinkwasserquelle bis zum Abgabeventil für angereichertes Trinkwasser durchfließt, von frischem, von der Trinkwasserquelle stammendem Wasser durchströmt. Die durchströmten Leitungen werden vorteilhafterweise durch das nachströmende Wasser gereinigt und das in den Leitungen befindlichen Wasser wird durch frisches Wasser ausgetauscht.

Die Erfindung geht nun von der Erkenntnis aus, dass mit CO₂ angereichertes Trinkwasser von Benutzern in der Regel deutlich stärker nachgefragt wird als nicht mit CO₂ angereichertes bzw. unangereichertes Trinkwasser. Während der häufigen Entnahme des mit CO₂ angereicherten Trinkwassers werden erfindungsgemäß zugleich auch diejenigen Leitungen durch nachströmendes Trinkwasser gereinigt bzw. es wird das Trinkwasser auch in denjenigen Leitungen ausgetauscht, die stromauf des Ausgabeventils für das unangereicherte Trinkwasser angeordnet sind. Dies sind bedingt durch die erfindungsgemäße Reihenschaltung gerade diejenigen Leitungen, aus denen im Bedarfsfalle (auch) das weniger nachgefragte, unangereicherte Trinkwasser bezogen wird.

Lange Stagnationszeiten des Trinkwassers werden auf diese Weise nicht nur in den Leitungen vermieden oder verringert, in denen sich das häufig nachgefragte, angereicherte Trinkwasser befindet. Vielmehr werden durch die erfindungsgemäße Reihenschaltung bzw. durch die teilweise Doppelnutzung von Leitungen zugleich auch längere Stagnationszeiten in denjenigen Leitungen vermieden, die zu dem Ausgabeventil für das unangereicherte Trinkwasser führen.

Im Stand der Technik dagegen sind die Leitungen, die einerseits zu dem CO₂-Trinkwasser-Ausgabeventil führen, andererseits zu dem Ausgabeventil für unangereichertes Wasser, parallel geschaltet und erst im Bereich der Ausgabe beispielsweise mit einem Y-Verbindungsstück verbunden. Ein Abzapfen von mit CO₂ angereichertem Trinkwasser führt dabei ausschließlich zum Nachströmen von Trinkwasser in den entsprechenden CO₂-Trinkwasserleitungen. Das Wasser in den Leitungen für unangereichertes Trinkwasser strömt durch die Entnahme von angereichertem Trinkwasser dagegen nicht nach bzw. wird nicht ausgetauscht.

Wie bereits angedeutet, sind die das Ausgabeventil für das unangereicherte Trinkwasser, die CO₂-Anreicherungseinrichtung sowie das Ausgabeventil für das angereicherte Trinkwasser in der Regel nur mittelbar miteinander verbunden. Es können in dem Leitungssystem verschiedene andere flüssigkeitsführende Bauteile bzw. Einrichtungen flüssigkeitsleitend zwischengeschaltet sein

Bevorzugt sind beispielsweise zwischen der CO₂-Anreicherungseinrichtung und dem Ausgabeventil für unangereichertes Trinkwasser noch eine Kühleinrichtung in Reihe geschaltet sowie stromab der Kühleinrichtung ein weiteres Ausgabeventil, das der Ausgabe von dann gekühltem, unangereichertem Trinkwasser dient. In diesem Fall würde die Vorrichtung mindestens drei unterschiedliche Wasserarten ausgeben können, nämlich ungekühltes, unangereichertes Trinkwasser, gekühltes, unangereichertes Trinkwasser sowie (gekühltes) angereichertes Trinkwasser.

Um die Reihenschaltung der einzelnen Bauteile bzw. Organen zu ermöglichen, wird bevorzugt das unangereicherte Trinkwasser durch einen Durchgang des Ventils für unangereichertes Trinkwasser hindurch geführt. Dieser Ventildurchgang wird bevorzugt durch einen Ventileingang und einen ersten, mit dem Eingang insbesondere dauerhaft flüssigkeitsleitend verbundenen Ausgang des Ventils gebildet. Dabei wird das unangereicherte Trinkwasser über geeignete Zuführungsleitungen oder Leitungsabschnitte des Leitungssystems dem Ventileingang zugeführt und aus dem genannten ersten Ausgang aus dem Ventil heraus geführt. Der erste Ausgang verbindet das Ventil dann mit den weiteren Leitungen des Leitungssystems, die das Trinkwasser weiterleiten, insbesondere in Richtung der CO₂-Anreicherungseinrichtung bzw. in Richtung des Ausgabeventils für das angereicherte Wasser. Durch dieses Durchströmen des Ausgabeventils für unangereichertes Trinkwasser werden größtenteils auch Stagnationszeiten innerhalb dieses Ausgabeventils vermieden, nicht nur innerhalb der Zuführungsleitungen zu diesem Ventil.

Vorzugsweise weist das Ausgabeventil für das unangereicherte Trinkwasser neben dem ersten Ausgang, über den das Wasser der Reihenschaltung weiter geführt wird, einen zweiten mit dem Eingang verbundenen bzw. verbindbaren Ausgang auf, dessen Öffnung mit einem Schließorgan verschließbar ist. Dieser zweite Ausgang ist der eigentliche Entnahmeausgang, über den das unangereicherte Trinkwasser an der Ausgabestelle der Vorrichtung entnommen werden kann.

In gleicher Weise wie das genannte Ausgabeventil für das unangereicherte Trinkwasser kann das gegebenenfalls weitere, in Reihe geschaltete Ausgabeventil ausgebildet sein, nämlich das Ausgabeventil, durch das das mit der Kühleinrichtung gekühlte, unangereicherte Trinkwasser aus der Vorrichtung entnommen werden kann.

Die einzelnen Ausgabeventile bilden dabei bevorzugt einen zusammenhängenden Ausgabebereich bzw. Ausgabeblock, in dem die einzelnen Ausgabeventile angeordnet sind. Vorzugsweise münden dann die schließbaren bzw. öffenbaren Ausgänge der Ventile an einen gemeinsamen Auslasskanal, durch den das gewählte Trinkwasser in Richtung eines Behältnisses, etwa eines Bechers, fließen kann.

Bevorzugt sind die Ausgabeventile dabei Teil einer Ventileinrichtung, die mindesten zwei Ventile aufweist, wobei das erste Ventil einen Eingang aufweist sowie mindestens zwei mit dem Eingang verbundene oder verbindbare Ausgänge, wobei einer der Ausgänge ein bewegbares Schließorgan aufweist, mit dem der Ausgang verschließbar ist und bei Bedarf freigebbar ist.

Die Ausgabeventile können mittels einer geeigneten Steuerung gesteuert sein, sodass etwa nach Anwahl einer bestimmten Trinkwasserart durch einen Benutzer das der gewählten Trinkwasserart entsprechende Ausgabeventil geöffnet wird.

Weitere Merkmale der vorliegenden Erfindung ergeben sich aus den beigefügten Patentansprüchen, der nachfolgenden Beschreibung eines bevorzugten Ausführungsbeispieles der Erfindung sowie aus den beigefügten Zeichnungen. Darin zeigen:
- Fig. 1: eine Prinzipskizze einer erfindungsgemäßen Vorrichtung zur Bereitstellung von Trinkwasser,
- Fig. 2: einen Längsschnitt durch einen Ausgabebereich der Vorrichtung aus Fig. 1 mit drei Ausgabeventilen,
- Fig.3 (a): einen Querschnitt durch den Ausgabebereich der Vorrichtung aus Fig. 1 entlang der Schnittlinie I-I aus Fig. 2,
- Fig.3 (b): einen Querschnitt durch den Ausgabebereich der Vorrichtung aus Fig. 1 entlang der Schnittlinie II-II aus Fig. 2,
- Fig.3 (c): einen Querschnitt durch den Ausgabebereich der Vorrichtung aus Fig. 1 entlang der Schnittlinie III-III aus Fig. 2.

Fig. 1 zeigt die Prinzipskizze einer Vorrichtung 10 zum Bereitstellen mindestens von mit CO₂ angereichertem Trinkwasser und von nicht mit CO₂ angereichertem Trinkwasser, nämlich einen Wasserspender.

Die Vorrichtung 10 verfügt über ein nicht dargestelltes Gehäuse sowie ein Leitungssystem 20.

Das Leitungssystem 20 umfasst dabei eine Ausgabeeinheit 12, an der drei verschiedene Wasserarten bzw. Wassersorten entnehmbar sind, nämlich nicht mit CO₂ angereichertes, ungekühltes Trinkwasser (auch Ambientewasser genannt), gekühltes, unangereichertes Trinkwasser (auch Stillwasser genannt) sowie gekühltes, mit CO₂ angereichertes Trinkwasser.

Das unangereicherte, ungekühlte Trinkwasser wird über ein erstes Ausgabeventil 14 ausgegeben, das gekühlte, unangereicherte Trinkwasser über ein zweites Ausgabeventil 16, das mit CO₂ angereicherte Trinkwasser schließlich über ein drittes Ausgabeventil 18.

Teil des Leitungssystems 20 sind ferner Rohrleitungen 20a-f, über die die einzelnen Ventile 14, 16, 18 sowie weitere wasserführende Bauteile der Vorrichtung 10 flüssigkeitsleitend miteinander verbunden sind.

Über die Leitung 20a ist die Vorrichtung 10 an eine zentrale Wasserquelle bzw. Wasserversorgung 22 angeschlossen. Diese Wasserversorgung 22 kann beispielsweise ein Trinkwasseranschluss innerhalb eines Gebäudes sein, in dem die Vorrichtung 10 installiert ist.

In dem Leitungsstrang der Leitung 20a ist eine Pumpe 24 angeordnet, mit der von der zentralen Wasserversorgung 22 stammendes, ungekühltes, nicht mit CO₂ angereichertes Trinkwasser in Pfeilrichtung zu dem ersten Ausgabeventil 14 gefördert wird.

Das Ausgabeventil 14 verfügt über einen Ventileingang 15, der an die Leitung 20a angeschlossen ist. Hierüber dringt das Trinkwasser in das Innere eines Ventilgehäuses 26 des Ventils 14 ein. Über einen ersten Ausgang 28 des Ventils 14, der dauerhaft flüssigkeitsleitend mit dem Ventileingang 15 verbunden ist, kann das unangereicherte Trinkwasser aus dem Ventil 14 austreten.

Der erste Ausgang 28 des ersten Ventils 14 ist an die Leitung 20b angeschlossen, die das Trinkwasser zu einer ersten Kühleinrichtung 30 führt, in der das Trinkwasser gekühlt wird. Die Kühleinrichtung 30 kann in an sich bekannter Weise ausgebildet sein mit entsprechendem Wärmetauscher oder dergleichen.

Der Ausgang der ersten Kühleinrichtung 30 ist über die Leitung 20c mit einem Eingang 17 des zweiten Ausgabeventils 16 verbunden. Das Ausgabeventil 16 entspricht in seinem Aufbau dem Ausgabeventil 14, sodass gleiche Bauteile weitestgehend mit gleichen Bezugszeichen versehen sind.

Ein erster Ausgang 28 des Ausgabeventils 16 ist über die Leitung 20d mit dem Eingang einer zweiten Kühleinrichtung 32 verbunden. Der Ausgang dieser zweiten Kühleinrichtung 32 ist über die Leitung 20e mit dem Eingang einer CO₂-Anreicherungseinrichtung 34 verbunden, nämlich mit einem sogenannten Karbonatorfass. In diesem Karbonatorfass 34 wird das Trinkwasser, das durch die erste Kühleinrichtung 30 sowie die zweite Kühleinrichtung 32 vorgekühlt ist, mit CO₂ angereichert.

Der Ausgang der Anreicherungseinrichtung 34 ist mit der Leitung 20f mit einem Eingang 36 des dritten Ausgabeventils 18 verbunden.

Die Ventile 14, 16 sind jeweils so ausgebildet, dass der jeweilige Ventileingang und der jeweilige, erste Ventilausgang 28 dauerhaft flüssigkeitsleitend miteinander verbunden sind. Mit anderen Worten durchfließt das in das Ventil 14, 16 eintretende Trinkwasser das Innere des Ventilgehäuses 26 und tritt am jeweiligen Ventilausgang 28 wieder aus.

Neben dem jeweiligen ersten Ventilausgang 28 weisen die beiden Ventile 14, 16 jeweils zweite Ventilausgänge 38 auf. Diese münden in einen gemeinsamen Auslasskanal 40. In gleicher Weise mündet auch ein Ausgang 42 des dritten Ausgabeventils 18 in den Auslasskanal 40. Im vorliegenden Beispiel weist das dritte Ausgabeventil 18 nur diesen einen Ausgang 42 auf.

Bei allen drei Ventilen 14, 16, 18 sind die Ausgänge 38 bzw. 42 jeweils durch ein elektronisch steuerbares Schließorgan 44 verschließbar. Das Schließorgan 44 kann demnach von einer Schließstellung, in der der jeweilige Ausgang 38 bzw. 42 flüssigkeitsdicht verschlossen ist, in eine Öffnungsstellung überführt werden, in der Trinkwasser aus dem jeweiligen Ausgang 38 bzw. 42 in den Auslasskanal 40 austreten kann.

In einem stromab der Ventile 14, 16, 18 angeordneten Bereich des Auslasskanals 40 ist dem Auslasskanal 40 eine UV-Entkeimungslampe 46 zugeordnet bzw. die Lampe 46 ist in diesem Bereich des Auslasskanals 40 positioniert. Durch das Licht der UV-Lampe 46 wird unter anderem eine retrograde Verkeimung des Wassers verhindert bzw. begrenzt, also das Einbringen von Keimen in das Wasser durch die Ausgabeeinheit 12. Weiter wird der in der Regel in diesem Bereich aus Quarzglas (Quarzglasrohr) bestehende Auslasskanal 40 im Bereich der UV-Lampe 46 durch das UV-Licht dauerhaft keimfrei gehalten bzw. desinfiziert. Falls in dem genannten, der UV-Lampe 46 zugeordneten Bereich des Auslasskanals 40 zudem Wasserreste längere Zeit verweilen sollten, so werden auch diese durch das UV-Licht desinfiziert. bzw. möglichst keimfrei gehalten.

Im Folgenden wird die Funktion der Vorrichtung 10 zusammenhängend erläutert:
Die Pumpe 24 läuft im vorliegenden Ausführungsbeispiel dauerhaft. Wenn ein Bediener an der Vorrichtung 10 über eine nicht dargestellte, an sich bekannte Bedieneinheit eine der im vorliegenden Fall drei auswählbaren Getränkearten auswählt, öffnet eine der Vorrichtung 10 zugeordnete Steuereinrichtung eines der drei Ausgabeventile 14, 16, 18.

Die jeweilige, gewählte Getränk fließt aus dem jeweiligen Ausgabeventil 14, 16, 18 über den jeweiligen Ventilausgang 38 bzw. 42 in den Auslasskanal 40, wird von der UV-Entkeimungslampe 46 mit Licht bestrahlt und in einen bereit stehenden Trinkbecher geleitet.

Wählt der Bediener dabei ungekühltes, unangereichertes Trinkwasser aus, wird entsprechend das Ventil 14 geöffnet, nämlich durch Verfahren des Schließorgans 44 nach oben. Das ungekühlte Trinkwasser wird über die Leitung 20a bis zu dem Ausgabeventil 14 gepumpt. Innerhalb des Ventils 14 tritt das Trinkwasser in den Ventileingang 15 ein, strömt durch das Ventilgehäuse 26, umströmt dabei das Schließorgan 44 und tritt schließlich aus dem geöffneten, zweiten Ventilausgang 38 in den Auslasskanal 40 aus.

Wählt der Bediener dagegen gekühltes, unangereichertes Trinkwasser, wird entsprechend das Ventil 16 durch Verfahren seines Schließorgans 44 geöffnet.

Über die Leitung 20a wird von der Trinkwasserversorgung 22 stammendes, ungekühltes und unangereichertes Wasser zu dem Ventil 14 gepumpt. Das Ventil 14 befindet sich in diesem Fall in der in der Fig. 2 dargestellten Schließstellung mit nach unten verfahrenem, den zweiten Ausgang 38 desselben verschließenden Schließorgan 24. In dem geschlossenen Ventil 14 fließt das noch ungekühlte Wasser durch den Eingang 15 des Ventils 14 in das Innere des Ventilgehäuses 26. In dem Ventilgehäuse 26 wird das Wasser nach oben geführt und tritt schließlich durch den mit dem Eingang 15 über das Ventilgehäuse 26 verbundenen, ersten Ausgang 28 aus.

Das aus dem ersten Ausgang 28 des Ventils 14 ausströmende Wasser fließt weiter über die Leitung 20b entlang der ersten Kühleinrichtung 30, in der es auf eine voreingestellte Temperatur gekühlt wird. Über die Leitung 20c fließt das Wasser schließlich in Richtung des geöffneten Ausgabeventils 16. Dort tritt es über den Eingang 17 in das Ventil 16 ein. In der Öffnungsstellung des Schließorgans 44 des Ventils 16, die identisch ist zu der schon beschriebenen Öffnungsstellung des Schließorgans 44 des Ventils 14, fließt das gekühlte, unangereicherte Trinkwasser nach unten aus dem Ausgang 38 des Ventils 16 in den Auslasskanal 40.

Wählt der Bediener schließlich mit CO₂ angereichertes Trinkwasser, so wird das Trinkwasser über die Leitung 20a, entlang des geschlossenen Ventils 14, entlang der Leitung 20b, entlang der ersten Kühleinrichtung 30 und entlang der Leitung 20c zu dem geschlossenen Ventil 16 geführt. In analoger Weise wie bei Durchführung des Trinkwassers durch das geschlossene Ventil 14 wird dann das Trinkwasser über den Ventileingang 17 durch das Ventil 16 hindurchgeführt und strömt entlang der Leitung 20d zu der zweiten Kühlungseinrichtung 32. Dort wird das Wasser erneut gekühlt und schließlich über die Leitung 20e zu dem Karbonatorfass 34 geführt, in dem es mit CO₂ - Gas angereichert wird. Schließlich wird das Wasser über die Leitung 20f zu dem Eingang 36 des Ausgabeventils 18 geführt. Das Schließorgan 44 des Ausgabenventils 18 befindet sich in der Öffnungsstellung, sodass das Trinkwasser aus dem Ausgang 42 des Ventils 18 in den Auslasskanal 40 fließen kann.

Demnach sind die Trinkwasserquelle 22, das Ausgabeventil 14, die erste Kühleinrichtung 30, das Ausgabeventil 16, die zweite Kühleinrichtung 32, die CO₂ Anreicherungseinrichtung 34 sowie das Ausgabeventil 18 innerhalb des Leitungssystems 20 in Reihe geschaltet.

Bei Entnahme von mit CO₂ angereichertem Trinkwasser werden sämtliche wasserführenden Bauteile, die das nachströmende Trinkwasser ausgehend von der Trinkwasserquelle 22 bis zum Ausgabeventil 18 für angereichertes Trinkwasser durchfließt, insbesondere die Rohre 20a - 20f sowie die Ausgabeventile 14, 16, von frischem, von der Trinkwasserquelle stammendem Wasser durchströmt. Die durchströmten Bauteile werden dabei vorteilhafterweise durch das nachströmende Wasser gereinigt und das in den Bauteilen befindliche Wasser wird durch frisches Wasser ersetzt.

### Bezugszeichenliste:

- 10: Vorrichtung
- 12: Ausgabeeinheit
- 14: Ausgabeventil
- 15: Ventileingang
- 16: Ausgabeventil
- 17: Ventileingang
- 18: Ausgabeventil
- 20: Leitungssystem
- 20a: Leitung
- 20b: Leitung
- 20c: Leitung
- 20d: Leitung
- 20e: Leitung
- 20f: Leitung
- 22: Wasserversorgung
- 24: Pumpe
- 26: Ventilgehäuse
- 28: Ventilausgang
- 30: Kühleinrichtung
- 32: Kühleinrichtung
- 34: CO₂-Anreicherungseinrichtung
- 36: Eingang
- 38: Ventilausgang
- 40: Auslasskanal
- 42: Ventilausgang
- 44: Schließorgan
- 46: UV-Entkeimungslampe

## Patentansprüche

1. Verfahren zum Bereitstellen mindestens von mit CO₂ angereichertem Trinkwasser und von nicht mit CO₂ angereichertem Trinkwasser, bei dem das unangereicherte Trinkwasser und/oder das angereicherte Trinkwasser mittels eines oder mehrerer geeigneter Ausgabeventile (14, 16, 18) bedarfsweise entnehmbar ist, **gekennzeichnet durch** folgende Schritte:
a) unangereichertes Trinkwasser wird mittels eines Leitungssystems (20) ausgehend von einer Wasserquelle (22) entlang einer CO₂-Anreicherungseinrichtung (34), in der das unangereicherte Trinkwasser mit CO₂ angereichert wird, bis zu einem Ausgabeventil (18) für das angereicherte Trinkwasser geführt, insbesondere gepumpt, über das das angereicherte Trinkwasser entnehmbar ist,
b) stromauf der CO₂-Anreicherungseinrichtung (34) ist in dem Leitungssystem (20) ein Ausgabeventil (14, 16) angerordnet, über das das unangereicherte Trinkwasser entnehmbar ist.

2. Verfahren gemäß Anspruch 1, **dadurch gekennzeichnet, dass** das unangereicherte Trinkwasser durch einen Durchgang des Ventils (14, 16) für unangereichertes Trinkwasser hindurch weitergeführt wird in die Richtung des Ausgabeventils (18) für das angereicherte Trinkwasser.

3. Verfahren gemäß Anspruch 2, **dadurch gekennzeichnet, dass** das unangereicherte Trinkwasser über einen Eingang (15, 17) des Ventils (14, 16) zu einem ersten, mit dem Eingang (15, 17) insbesondere dauerhaft verbundenen Ausgang (28) des Ventils (14, 16) geführt wird, wobei das das unangereicherte Trinkwasser nach Austritt aus diesem Ausgang (28) weitergeführt wird in die Richtung des Ausgabeventils (18) für das angereicherte Trinkwasser.

4. Verfahren gemäß Anspruch 3, **dadurch gekennzeichnet, dass** der Eingang (15, 17) des Ventils (14, 16) mit einem zweiten, durch ein Schließorgan (44) verschließbaren Ventilausgang (38) verbunden ist, sodass bei Überführung des Schließorgans (44) in eine Öffnungsstellung des Ventils (14, 16) das unangereicherte Trinkwasser aus dem zweiten Ausgang (38) strömt und entnehmbar ist.

5. Verfahren gemäß Anspruch 1, **dadurch gekennzeichnet, dass** das der CO₂-Anreicherungseinrichtung (34) zugeführte, unangereicherte Trinkwasser stromauf der Anreicherungseinrichtung (34) entlang einer ersten Kühleinrichtung (30) geführt wird, in der das unangereicherte Trinkwasser gekühlt wird, wobei das gekühlte, unangereicherte Trinkwasser entlang eines stromab der Kühleinrichtung (30) und stromauf der CO₂-Anreicherungseinrichtung (34) positionierten Ausgabeventils (16) geführt wird, über das das gekühlte, unangereicherte Trinkwasser entnehmbar ist.

6. Vorrichtung zum Bereitstellen mindestens von mit CO₂ angereichertem Trinkwasser und von nicht mit CO₂ angereichertem Trinkwasser, mit einem Leitungssystem (20), in dem einer Trinkwasserquelle (22) entstammendes, unangereichertes Trinkwasser zu einer CO₂-Anreicherungseinrichtung (34) leitbar ist, in der das unangereicherte Trinkwasser mit CO₂ anreicherbar ist, mit einem in dem Leitungssystem (20) angeordnete Ausgabeventil (18), über das das mit CO₂ angereicherte Trinkwasser entnehmbar ist, und mit einem in dem Leitungssystem (20) angeordneten Ausgabeventil (14, 16), über das das unangereicherte Trinkwasser entnehmbar ist, **dadurch gekennzeichnet, dass** das Ausgabeventil (14, 16) für das unangereicherte Trinkwasser, die CO₂-Anreicherungseinrichtung (34) sowie das Ausgabeventil (18) für das mit CO₂ angereicherte Trinkwasser in dem Leitungssystem (20) im Sinne einer Reihenschaltung in Strömungsrichtung des Wassers nacheinander angeordnet und flüssigkeitsleitend verbunden sind.

7. Vorrichtung gemäß Anspruch 6, **dadurch gekennzeichnet, dass** stromab des Ausgabeventils (14) für das unangereicherte Trinkwasser und stromauf der CO₂-Anreicherungseinrichtung (34) eine erste Kühleinrichtung (30) angeordnet ist, entlang der das unangereicherte Trinkwasser zur Kühlung desselben führbar ist, und dass stromab der Kühleinrichtung (30) und stromauf der CO₂-Anreicherungseinrichtung (34) ein Ausgabeventil (16) angeordnet ist, über das gekühltes, unangereichertes Trinkwasser entnehmbar ist.

8. Vorrichtung gemäß Anspruch 6 oder 7, **dadurch gekennzeichnet, dass** das Ausgabeventil (14, 16) für das unangereicherte Trinkwasser einen Eingang (15, 17) aufweist, über den das unangereicherte Trinkwasser dem Ventil (14, 16) zuführbar ist, sowie zwei Ausgänge (28, 38), wobei einer der Ausgänge (38) durch ein Schließorgan (44) schließbar ist.

9. Vorrichtung gemäß Anspruch 8, **dadurch gekennzeichnet, dass** der andere Ausgang (28) unabhängig von der Stellung des Schließorgans (44) mit dem Eingang (15, 17) dauerhaft flüssigkeitsleitend verbunden ist.

10. Vorrichtung gemäß Anspruch 8 oder 9, **dadurch gekennzeichnet, dass** das Ausgabeventil (16) für das gekühlte, unangereicherte Trinkwasser in gleicher Weise wie das Ausgabeventil (14) für das unangereicherte Trinkwasser ausgebildet ist.

11. Vorrichtung gemäß einem oder mehreren der Ansprüche 6 - 10, **dadurch gekennzeichnet, dass** das Ausgabeventil (18) für das angereicherte Trinkwasser einen Eingang (36) sowie einen mittels eines Schließorgans (44) verschließbaren Ausgang (42) aufweist.

12. Vorrichtung gemäß einem oder mehreren der Ansprüche 6 - 11, **dadurch gekennzeichnet, dass** eine Trinkwasserquelle (22) mittelbar oder unmittelbar über mindestens eine geeignete Leitung des Leitungssystems mit dem Eingang (15) des Ausgabeventils (14) für unangereichertes Trinkwasser verbunden oder verbindbar ist, und dass der mit diesem Ventileingang (15) dauerhaft leitend verbundene Ausgang (28) dieses Ausgabeventils (14) unmittelbar oder mittelbar mittels mindestens einer geeigneten Leitung mit dem Eingang (17) eines stromab angeordneten Ausgabeventils (16) verbunden ist, insbesondere des Ausgabeventils (16) für unangereichertes, gekühltes Trinkwasser.

13. Vorrichtung gemäß einem oder mehreren der Ansprüche 6 - 12, **dadurch gekennzeichnet, dass** die mit den jeweiligen Schließorgangen (44) jeweils verschließbaren Ausgänge (38, 42) der verschiedenen Ausgabeventile (14, 16, 18) in eine gemeinsame Auslassleitung (40) münden, über die das jeweils entnommene Trinkwasser in ein Behältnis oder dergleichen eines Benutzers leitbar ist.

## Claims

1. Method for producing at least drinking water enriched with CO₂ and drinking water not enriched with CO₂, in which the non-enriched drinking water and/or the enriched drinking water can be taken as and when required by means of one or more suitable discharge valves (14, 16, 18), **characterized by** the following steps:
a) non-enriched drinking water is passed, in particular pumped, by means of a pipeline system (20) from a water source (22) along a CO₂-enrichment device (34), in which the non-enriched drinking water is enriched with CO₂, up to a discharge valve (18) for the enriched drinking water, by way of which the enriched drinking water can be taken,
b) arranged upstream of the CO₂-enrichment device (34) in the pipeline system (20) is a discharge valve (14, 16), by way of which the non-enriched drinking water can be taken.

2. Method according to Claim 1, **characterized in that** the non-enriched drinking water is passed further through a passage of the valve (14, 16) for non-enriched drinking water in the direction of the discharge valve (18) for the enriched drinking water.

3. Method according to Claim 2, **characterized in that** the non-enriched drinking water is passed by way of an inlet (15, 17) of the valve (14, 16) to a first outlet (28) of the valve (14, 16), which is connected, in particular permanently, to the inlet (15, 17), after leaving this outlet (28) the non-enriched drinking water being passed further in the direction of the discharge valve (18) for the enriched drinking water.

4. Method according to Claim 3, **characterized in that** the inlet (15, 17) of the valve (14, 16) is connected to a second valve outlet (38), which can be closed by a closing element (44), so that, when the closing element (44) is transferred into an opening position of the valve (14, 16), the non-enriched drinking water flows out of the second outlet (38) and can be taken.

5. Method according to Claim 1, **characterized in that,** upstream of the CO₂-enrichment device (34), non-enriched drinking water supplied to the enrichment device (34) is passed along a first cooling device (30), in which the non-enriched drinking water is cooled, the cooled, non-enriched drinking water being passed along a discharge valve (16), which is positioned downstream of the cooling device (30) and upstream of the CO₂ enrichment device (34) and by way of which the cooled, non-enriched drinking water can be taken.

6. Device for producing at least drinking water enriched with CO₂ and drinking water not enriched with CO₂, comprising a pipeline system (20), in which non-enriched drinking water originating from a drinking water source (22) can be conducted to a CO₂-enrichment device (34), in which the non-enriched drinking water can be enriched with CO₂, comprising a discharge valve (18), which is arranged in the pipeline system (20) and by way of which the drinking water enriched with CO₂ can be taken, and comprising a discharge valve (14, 16), which is arranged in the pipeline system (20) and by way of which the non-enriched drinking water can be taken, **characterized in that** the discharge valve (14, 16) for the non-enriched drinking water, the CO₂-enrichment device (34) and the discharge valve (18) for the drinking water enriched with CO₂ are arranged one after the other in the pipeline system (20), in the sense of a series connection in the direction of flow of the water, and are connected in a liquid-conducting manner.

7. Device according to Claim 6, **characterized in that** arranged downstream of the discharge valve (14) for the non-enriched drinking water and upstream of the CO₂-enrichment device (34) is a first cooling device (30), along which the non-enriched drinking water can be passed for cooling of the same, and **in that** arranged downstream of the cooling device (30) and upstream of the CO₂-enrichment device (34) is a discharge valve (16), by way of which cooled, non-enriched drinking water can be taken.

8. Device according to Claim 6 or 7, **characterized in that** the discharge valve (14, 16) for the non-enriched drinking water has an inlet (15, 17), by way of which the non-enriched drinking water can be supplied to the valve (14, 16), and also two outlets (28, 38), one of the outlets (38) being closable by a closing element (44).

9. Device according to Claim 8, **characterized in that** the other outlet (28) is permanently connected to the inlet (15, 17) in a liquid-conducting manner irrespective of the position of the closing element (44).

10. Device according to Claim 8 or 9, **characterized in that** the discharge valve (16) for the cooled, non-enriched drinking water is formed in the same way as the discharge valve (14) for the non-enriched drinking water.

11. Device according to one or more of Claims 6-10, **characterized in that** the discharge valve (18) for the enriched drinking water has an inlet (36) and an outlet (42), which can be closed by means of a closing element (44).

12. Device according to one or more of Claims 6-11, **characterized in that** a drinking water source (22) is connected or can be connected indirectly or directly by way of at least one suitable line of the pipeline system to the inlet (15) of the discharge valve (14) for non-enriched drinking water, and **in that** the outlet (28) of this discharge valve (14), which is permanently connected to this valve inlet (15) in a conducting manner, is connected directly or indirectly by means of at least one suitable line to the inlet (17) of an discharge valve (16) arranged downstream, in particular the discharge valve (16) for non-enriched, cooled drinking water.

13. Device according to one or more of Claims 6-12, **characterized in that** the outlets (38, 42) of the various discharge valves (14, 16, 18) that can be respectively closed by the respective closing elements (44) open out into a common outlet line (40), by way of which the drinking water respectively taken can be conducted into a container or the like of a user.

## Revendications

1. Procédé pour fournir au moins de l'eau potable enrichie en CO₂ et de l'eau potable non enrichie en CO₂, dans lequel l'eau potable non enrichie et/ou l'eau potable enrichie peuvent être prélevées au besoin au moyen d'une ou de plusieurs vannes de distribution appropriées (14, 16, 18), **caractérisé par** les étapes suivantes :
a) l'eau potable non enrichie est guidée, en particulier pompée, au moyen d'un système de conduite (20) à partir d'une source d'eau (22) le long d'un dispositif d'enrichissement en CO₂ (34), dans lequel l'eau potable non enrichie est enrichie en CO₂, jusqu'à une vanne de distribution (18) pour l'eau potable enrichie, par le biais de laquelle vanne de distribution l'eau potable enrichie peut être prélevée,
b) en amont du dispositif d'enrichissement en CO₂ (34) est disposée, dans le système de conduite (20), une vanne de distribution (14, 16), par le biais de laquelle l'eau potable non enrichie peut être prélevée.

2. Procédé selon la revendication 1, **caractérisé en ce que** l'eau potable non enrichie est guidée ensuite à travers un passage de la vanne (14, 16) pour l'eau potable non enrichie dans la direction de la vanne de distribution (18) pour l'eau potable enrichie.

3. Procédé selon la revendication 2, **caractérisé en ce que** l'eau potable non enrichie est guidée par le biais d'une entrée (15, 17) de la vanne (14, 16) jusqu'à une première sortie (28) de la vanne (14, 16) connectée à l'entrée (15, 17), en particulier de manière durable, l'eau potable non enrichie, à la sortie de cette sortie (28), étant guidée ensuite dans la direction de la vanne de distribution (18) pour l'eau potable enrichie.

4. Procédé selon la revendication 3, **caractérisé en ce que** l'entrée (15, 17) de la vanne (14, 16) est connectée à une deuxième sortie de vanne (38) pouvant être fermée par un organe de fermeture (44), de sorte que lors du transfert de l'organe de fermeture (44) dans une position d'ouverture de la vanne (14, 16), l'eau potable non enrichie s'écoule hors de la deuxième sortie (38) et puisse être prélevée.

5. Procédé selon la revendication 1, **caractérisé en ce que** l'eau potable non enrichie acheminée au dispositif d'enrichissement en CO₂ (34) est guidée en amont du dispositif d'enrichissement (34) le long d'un premier dispositif de refroidissement (30) dans lequel l'eau potable non enrichie est refroidie, l'eau potable non enrichie refroidie étant guidée le long d'une vanne de distribution (16) positionnée en aval du dispositif de refroidissement (30) et en amont du dispositif d'enrichissement en CO₂ (34), par le biais de laquelle vanne de distribution l'eau potable non enrichie refroidie peut être prélevée.

6. Dispositif pour fournir au moins de l'eau potable enrichie en CO₂ et de l'eau potable non enrichie en CO₂, comprenant un système de conduite (20) dans lequel de l'eau potable non enrichie, provenant d'une source d'eau potable (22), peut être conduite à un dispositif d'enrichissement en CO₂ (34), dans lequel l'eau potable non enrichie peut être enrichie en CO₂, comprenant une vanne de distribution (18) disposée dans le système de conduite (20), par le biais de laquelle l'eau potable enrichie en CO₂ peut être prélevée, et comprenant une vanne de distribution (14, 16) disposée dans le système de conduite (20), par le biais de laquelle l'eau potable non enrichie peut être prélevée, **caractérisé en ce que** la vanne de distribution (14, 16) pour l'eau potable non enrichie, le dispositif d'enrichissement en CO₂ (34) ainsi que la vanne de distribution (18) pour l'eau potable enrichie en CO₂ sont disposés les uns derrière les autres dans le système de conduite (20) dans le sens d'un branchement en série dans la direction de l'écoulement de l'eau et sont connectés par liaison fluidique.

7. Dispositif selon la revendication 6, **caractérisé en ce qu'**en aval de la vanne de distribution (14) pour l'eau potable non enrichie et en amont du dispositif d'enrichissement en CO₂ (34) est disposé un premier dispositif de refroidissement (30) le long duquel l'eau potable non enrichie peut être guidée en vue de son refroidissement, et **en ce qu'**en aval du dispositif de refroidissement (30) et en amont du dispositif d'enrichissement en CO₂ (34) est disposée une vanne de distribution (16) par le biais de laquelle de l'eau potable non enrichie refroidie peut être prélevée.

8. Dispositif selon la revendication 6 ou 7, **caractérisé en ce que** la vanne de distribution (14, 16) pour l'eau potable non enrichie présente une entrée (15, 17) par le biais de laquelle l'eau potable non enrichie peut être acheminée à la vanne (14, 16), ainsi que deux sorties (28, 38), l'une des sorties (38) pouvant être fermée par un organe de fermeture (44).

9. Dispositif selon la revendication 8, **caractérisé en ce que** l'autre sortie (28) est connectée par liaison fluidique de manière durable à l'entrée (15, 17) indépendamment de la position de l'organe de fermeture (44).

10. Dispositif selon la revendication 8 ou 9, **caractérisé en ce que** la vanne de distribution (16) pour l'eau potable non enrichie refroidie est réalisée de la même manière que la vanne de distribution (14) pour l'eau potable non enrichie.

11. Dispositif selon l'une quelconque ou plusieurs des revendications 6 à 10, **caractérisé en ce que** la vanne de distribution (18) pour l'eau potable enrichie présente une entrée (36) ainsi qu'une sortie (42) pouvant être fermée au moyen d'un organe de fermeture (44).

12. Dispositif selon l'une quelconque ou plusieurs des revendications 6 à 11, **caractérisé en ce qu'**une source d'eau potable (22) est connectée ou peut être connectée de manière directe ou indirecte par le biais d'au moins une conduite appropriée du système de conduite à l'entrée (15) de la vanne de distribution (14) pour l'eau potable non enrichie, et **en ce que** la sortie (28) de cette vanne de distribution (14) connectée par liaison durable à cette entrée de vanne (15) est connectée de manière directe ou indirecte au moyen d'au moins une conduite appropriée à l'entrée (17) d'une vanne de distribution (16) disposée en aval, en particulier de la vanne de distribution (16) pour l'eau potable non enrichie refroidie.

13. Dispositif selon l'une quelconque ou plusieurs des revendications 6 à 12, **caractérisé en ce que** les sorties (38, 42) des diverses vannes de distribution (14, 16, 18) pouvant être à chaque fois fermées avec les organes de fermeture respectifs (44) débouchent dans une conduite de sortie commune (40) par le biais de laquelle l'eau potable à chaque fois prélevée peut être conduite dans un récipient ou similaire d'un utilisateur.
